# FASCICULE DE BREVET EUROPEEN

(11) **EP 0 328 570 B1**
(45) Date de publication et mention de la délivrance du brevet: **30.09.1992**
(21) Numéro de dépôt: 88905831.9
(22) Date de dépôt: 16.07.1988
(51) Int. Cl.: A47B 96/20, E04C 2/08

(54) **MEUBLES**
MÖBEL
FURNITURE

(30) Priorité: 01.08.1987 CH 2933/87
(43) Date de publication de la demande: 23.08.1989
(73) Titulaire: DUC, Jean-Luc, CH-3971 Chermignon d'en bas (CH)
(72) Inventeur: DUC, Jean-Luc, CH-3971 Chermignon d'en bas (CH)
(74) Mandataire: Ganguillet, Cyril
(86) Numéro de dépôt international: EP8800645
(87) Numéro de publication internationale: WO8900825

(56) Documents cités:
- EP-A- 0 112 598
- DE-A- 2 046 599

## Description

La présente demande de brevet concerne des meubles en alliages d'aluminium pour appartements, bureaux, écoles, etc.. Alliages d'aluminium sera désigné par la suite aluminium.

L'aluminium comme matériau de base pour la construction de meubles n'a jusqu'à ce jour pour ainsi dire pas encore été utilisé. Or il suffit de voir une plaque d'aluminium anodisée pour se rendre compte que cela est regrettable, car l'anodisation donne à la plaque d'aluminium à la fois un aspect esthétique et une possibilité de variations de couleurs susceptibles d'aisément maintenir la concurrence avec les matériaux généralement utilisés dans la construction de meubles, tels que bois, métaux, plastiques, etc..

Le brevet DE-A-2046599 décrit un panneau en aluminium constitué de deux plaques d'aluminium et destiné à la fabrication de meubles. Toutefois, ce brevet ne suggère pas l'utilisation de l'anodisation comme moyen de traitement de surface esthétique des plaques d'aluminium. De plus, les plaques utilisées sont pliées dans les bords. Ces bords pliés, dans le cas où l'on voudrait soumettre les plaques à l'anodisation, poseraient des problèmes. En effet, si les bords sont pliés avant l'anodisation, il n'est pas possible d'avoir recours à l'utilisation très avantageuse d'anodisation par bande déroulée d'un rouleau et réenroulée ou découpée directement après anodisation; d'autre part, si les bords sont pliés après anodisation, à l'endroit de pliage se présentent des phénomènes inadmissibles de fendilles, de fissures, de modification de la brillance et de la couleur, etc..

C'est donc le but de la présente demande de brevet de réaliser un procédé de fabrication de meubles qui soient entièrement constitués d'aluminium, concurrentiels économiquement, esthétiquement et qualitativement avec les autres meubles de l'art antérieur.

Ce but est atteint grâce au procédé de fabrication selon la revendication 1. La présente demande concerne aussi les meubles fabriqués selon ce procédé tel que définis aux revendications 2 à 4, ainsi que des panneaux destinés à cette fabrication tels que définis à la revendication 5.

Un exemple de réalisation est maintenant décrit en relation avec les dessins dans lesquels :
- la figure 1 représente un panneau destiné à la fabrication de tels meubles en aluminium,
- la figure 2 représente une vue en coupe selon la ligne x-x de la figure 1, la vue en coupe étant agrandie de 2,5 fois par rapport à la figure 1,
- la figure 3 représente un meuble après assemblage de divers panneaux, et
- la figure 4 représente les manières dont deux panneaux adjacents perpendiculaires l'un à l'autre sont reliés

Dans la figure 1, un panneau 1 destiné à la fabrication de meubles en aluminium est constitué de deux plaques rectangulaires A et B en aluminium, dont une au moins est anodisée sur un côté, côté qui en principe sera situé sur la face extérieure visible du meuble comme produit final. Les deux plaques sont d'une part maintenues essentiellement parallèlement l'une par rapport à l'autre par l'intermédiaire d'entretoises 3 en aluminium, disposées entre elles, et d'autre part disposées de manière à former un pourtour rectangulaire commun. Un cadre 2 constitué de profilés en U d'aluminium est fixé sur le pourtour commun formé par les deux plaques. Comme cela est représenté à la figure 2, les bords des deux plaques pénètrent à l'intérieur du profilé en U et viennent se plaquer par collage contre une face intérieure des ailes du profilé en U. Les bords des deux plaques viennent de plus buter contre la face intérieure de la base de l'U. Au sujet du panneau décrit ci-dessus, il est intéressant de faire les remarques suivantes :
- la dimension du panneau est donnée par la dimension du cadre constitué de profilés en U et non par celle des plaques d'aluminium; ce qui est un avantage certain car cela évite de devoir respecter des cotes de coupe trop précises lors de la découpe des plaques, ce qui augmenterait les coûts de fabrication;
- le profilé rend invisible les sections de découpe non anodisées des plaques;
- la plaque d'aluminium est déjà anodisée avant la découpe, autrement dit l'anodisation a déjà été effectuée sur des toles d'aluminium en bande. Il est certain qu'il est presque impossible d'envisager d'anodiser les plaques d'aluminium après montage des panneaux car une anodisation dans de telles conditions exigerait des coûts exhorbitants. C'est d'ailleurs certainement pour cette raison que les plaques d'aluminium anodisées n'ont pas été jusqu'à ce jour utilisées dans la construction de meubles car personne n'a eu l'idée de concevoir un procédé dans lequel les plaques d'aluminium sont anodisées antérieurement à la fabrication du meuble lui-même.

Dans la figure 3, il est représenté un meuble en aluminium constitué de plusieurs panneaux 5 à 9 tels que décrits ci-dessus. Il est à remarquer que les panneaux ont différentes grandeurs comme cela a lieu dans n'importe quel meuble en bois par exemple; autrement dit, il est possible de fabriquer en grande série des panneaux de différentes dimension et ensuite de concevoir des meubles qui diffèrent essentiellement par le nombre, la forme et les dimensions des panneaux associés. L'homme du métier voit ici aisément l'analogie de fabrication avec les panneaux en bois sans devoir donner des détails supplémentaires. Il en va de même en ce qui concerne le mode d'assemblage des différents panneaux, c'est-à-dire que les pièces de liaison, en principe en aluminium aussi, entre panneaux adjacents sont à peu près du même genre que ceux déjà utilisés dans l'art antérieur des panneaux en bois ou autres.
Il faut remarquer de plus qu'un même panneau peut être constitué de plusieurs compartiments séparés par des profilés en aluminium comme cela est représenté à la figure 4, ceci en vue par exemple d'augmenter la rigidité du panneau ou éviter l'utilisation de trop grandes plaques d'aluminium susceptibles d'instabilité ou de vibrations indésirables.

Il est évident que d'autres procédés que le collage peuvent être utilisés pour fixer les plaques au cadre en profilés qui l'entoure. En effet, il est aisé de concevoir que le soudage, rivetage, vissage...etc peuvent être ici utilisés dans certains cas. Toutefois, le collage a pour avantage de ne détruire à aucun moment l'apparence extérieure des éléments d'aluminium utilisés et aussi de ne laisser aucune trace visible. Les colles utilisées peuvent être par exemple Agomet R GKL3; Agomet F300 MMA, GKL3; Brigatex KPlus; ...
Il en est de même des profilés d'aluminium, la forme et le genre de ces derniers pouvant varier suivant le design et aussi le genre de meubles fabriqués.

De la description ci-dessus, il est possible de déduire qu'un meuble selon la présente invention apporte encore les avantages suivants :
- une apparence inédite jusqu'à ce jour, riche de variations multiples quant aux couleurs, teintes et degrés de brillance, ceci grâce à l'utilisation de la technique de l'anodisation;
- la possibilité d'envisager que les meubles soient entièrement et très facilement recyclables après leur utilisation, puisque totalement constitué d'aluminium, ce qui permet à son propriétaire de le récupérer en tout temps au moins la valeur en poids du meuble au prix du kilo sur le marché de l'aluminium ce qui n'est pas négligeable étant donné le prix de l'aluminium;
- diminution du poids des meubles pouvant atteindre jusqu'à 50 % par rapport aux meubles de l'art antérieur;
- transport facilité par la légèreté et le faible encombrement des panneaux démontables; et
- possibilité de gravages sur les panneaux d'aluminium.

## Revendications

1. Procédé de fabrication de meubles comprenant les étapes successives suivantes:
a) anodiser au moins une face d'une bande en alliage d'aluminium;
b) y découper deux plaques A et B de forme essentiellement identique;
c) maintenir les deux plaques essentiellement parallèlement l'une par rapport à l'autre au moyen d'entretoises et disposées de manière à former un pourtour commun, la face anodisée étant disposée à l'extérieur;
d) fixer aux plaques un profilé en alliage d'aluminium le long de ce pourtour commun de manière à former un cadre;
e) répéter les opérations b - d jusqu'à obtenir suffisamment de panneaux pour la construction d'un meuble; et
f) assembler lesdits panneaux pour la fabrication du meuble.

2. Meubles pour appartements, bureaux, écoles, etc., comportant des panneaux comprenant au moins deux plaques en alliage d'aluminium maintenues essentiellement parallèlement l'une par rapport à l'autre au moyen d'entretoises et disposées de manière à former un pourtour commun, caractérisés en ce qu'ils sont entièrement réalisés en alliage d'aluminium et formés de tels panneaux assemblés entre eux, l'une ou moins des plaques en alliage d'aluminium des panneaux étant anodisée sur une face, un cadre en profilés d'alliage d'aluminium étant fixé le long de ce pourtour commun.

3. Meubles selon la revendication 2, caractérisés en ce que le profilé est en U et que le bord de chaque plaque en alliage d'aluminium est fixé contre la face intérieure d'une aile du profilé en U, le bord de chaque plaque butant contre la face intérieure de la base de l'U.

4. Meubles selon la revendication 2, caractérisés en ce que le cadre en profilés en alliage d'aluminium est fixé au pourtour des plaques en alliage d'aluminium par collage.

5. Panneaux destinés à la fabrication de meubles pour appartements, maisons, écoles, etc., comportant au moins deux plaques en alliage d'aluminium maintenues essentiellement parallèlement l'une par rapport à l'autre au moyen d'entretoises et disposées de manière à former un pourtour commun, caractérisés en ce que l'une au moins des plaques en alliage d'aluminium est anodisée sur une face, un cadre en profilés d'alliage aluminium étant fixé sur le pourtour commun.

## Patentansprüche

1. Verfahren zur Herstellung von Möbeln, das die nachstehenden, aufeinanderfolgenden Schritte aufweist:
a) Eloxieren wenigstens einer Fläche eines Bandes aus Aluminiumlegierung;
b) Ausschneiden zweier Platten A und B daraus von im wesentlichen identischer Form;
c) Beibehalten einer Parallelstellung der beiden Platten zueinander mittels Streben und Anordnung dergestalt, dass ein gemeinsamer Aussenumfang entsteht, wobei die eloxierte Fläche nach aussen weist;
d) Befestigen eines Profils aus Aluminiumlegierung entlang des gemeinsamen Aussenumfangs, um dergestalt einen Rahmen zu bilden;
e) Wiederholen der Schritte b - d bis ausreichend viele Bauteile zum Zusammenbau eines Möbelstücks erhalten werden und
f) Zusammenbau dieser Bauteile zur Herstellung eines Möbelstücks.

2. Möbel für Wohnungen, Büros, Schulen, etc., die Bauteile aufweisen, welche wenigstens zwei Platten aus Aluminiumlegierung enthalten, die im wesentlichen parallel zueinander gehalten werden durch Streben und die dergestalt angeordnet sind, dass sie einen gemeinsamen Aussenumfang bilden, dadurch gekennzeichnet, dass sie vollständig aus Aluminiumlegierung gefertigt sind und aus derartigen miteinander verbundenen Bauteilen bestehen, wobei wenigstens eine der Platten aus Aluminiumlegierung der Bauteile auf einer Fläche eloxiert ist und ein Profilrahmen aus Aluminiumlegierung entlang des Aussenumfangs befestigt ist.

3. Möbel nach Anspruch 2, dadurch gekennzeichnet, dass das Profil U-förmig ist und dass der Rand einer jeden Platte aus Aluminiumlegierung an der Innenfläche eines Flügels des U befestigt ist und dass der Rand einer jeden Platte an der Innenfläche des Grundteils des U anliegt.

4. Möbel nach Anspruch 2, dadurch gekennzeichnet, dass der Profilrahmen aus Aluminiumlegierung am Aussenumfang der Platten aus Aluminiumlegierung mittels Klebung befestigt ist.

5. Bauteile zur Herstellung von Möbeln für Wohnungen, Häuser, Schulen etc. enthaltend wenigstens zwei Platten aus Aluminiumlegierung, die im wesentlichen parallel zueinander gehalten werden mittels Streben, wobei sie dergestalt angeordnet sind, dass sie einen gemeinsamen Aussenumfang aufweisen, dadurch gekennzeichnet, dass wenigstens eine der Platten aus Aluminiumlegierung auf einer Fläche eloxiert ist und dass ein Profilrahmen aus Aluminiumlegierung am gemeinsamen Aussenumfang befestigt ist.

## Claims

1. Process for manufacturing furniture comprising the following steps:
a) anodizing at least one side of a band of aluminium alloy;
b) cutting out of the band two sheets A and B of essentially identical form;
c) maintaining both sheets essentially parallel to one another by means of spacers and arranged so as to form a common rim, the anodized face being at the exterior;
d) fixing to the sheets a profile made from aluminium alloy, along this common rim so as to form a frame;
e) repeating steps b-d to obtain sufficient additional panels to manufacture furniture; and
f) assembling said panels to manufacture furniture.

2. Furniture for apartments, offices, schools, etc..., comprising panels including at least two sheets in aluminium alloy maintained essentially parallel to one another by means of spacers and arranged so as to form a common rim, characterized in that they are entirely made from aluminium alloy and constituted of such panels fit together, at least one of said sheets in aluminium alloy of the panels being anodized on one side, a frame constituted from profiles made in aluminium alloy being fixed along this common rim.

3. Furniture according to claim 2, characterized in that the profile is a U-profile and that the rim of each aluminium alloy sheet is fixed against the interior face of a wing of the U-profile, the rim of each sheet coming abut against the interior face of the bottom of the U-profile.

4. Furniture according to claim 2, characterized in that the frame constituted from profiles made from aluminium alloy is fixed by gluing along the rim of the sheets made from aluminium alloy.

5. Panels intended for the manufacture of furniture for apartments, houses, schools, etc., comprising at least two sheets in aluminium alloy maintained essentially parallel to one another by means of spacers and arranged so as to form a common rim, characterized in that at least one of said sheets in aluminium alloy is anodized on one face, a frame constituted from profiles made from aluminium alloy being fixed along said common rim.
